# EUROPÄISCHE PATENTSCHRIFT

(11) **EP 1 141 986 B1**
(45) Veröffentlichungstag und Bekanntmachung des Hinweises auf die Patenterteilung: **11.09.2002**
(21) Anmeldenummer: 99963274.8
(22) Anmeldetag: 01.12.1999
(51) Int. Cl.: H01H 71/08

(54) **TRENNSCHALTER**
DISCONNECT SWITCH
SECTIONNEUR

(30) Priorität: 11.12.1998 DE 19857324
(43) Veröffentlichungstag der Anmeldung: 10.10.2001
(73) Patentinhaber: Tyco Electronics Logistics AG, 9323 Steinach / SG (CH)
(72) Erfinder: KROEKER, Matthias, D-15749 Ragow (DE); HÄHNEL, Thomas, D-14199 Berlin (DE)
(74) Vertreter: Hirsch, Peter, Dipl.-Ing.
(86) Internationale Anmeldenummer: DE9903850
(87) Internationale Veröffentlichungsnummer: WO00036622

(56) Entgegenhaltungen:
- DE-A- 19 525 475
- DE-C- 19 701 933
- US-A- 4 782 240

## Beschreibung

Die Erfindung betrifft einen Trennschalter für den Laststromkreis einer Fahrzeugbatterie mit folgenden Merkmalen:
- einem Gehäuse,
- einem mit einer Polklemme verbindbaren Eingangsleiter,
- einem mit dem Laststromkreis verbindbaren Ausgangsleiter,
- einem feststehenden und einem beweglichen Kontakt zur Herstellung einer Schaltverbindung zwischen dem Eingangsleiter und dem Ausgangsleiter,
- einem beweglichen Kontakt tragenden, zwischen einer Öffnungsposition und einer Schließposition umschaltbaren, durch Federkraft in die Öffnungsposition vorgespannten Kontaktträger,
- einem Verriegelungsmechanismus, der den Kontaktträger in der geschlossenen Stellung fixiert, und
- einem Mittel zum Öffnen des Verriegelungsmechanismus.

Ein derartiger Trennschalter ist bereits in der DE 197 01 933 C1 beschrieben. Dieser bekannte Trennschalter besitzt als Kontaktträger eine Kontaktwippe, die drehbar in dem Gehäuse gelagert ist und den beweglichen Kontakt mittelbar über eine als Hebelarm wirkende Kontaktfeder trägt. Zur Rückstellung der Kontaktwippe in die Öffnungsposition ist eine Aufreißfeder vorgesehen. Der Verriegelungsmechanismus besteht aus einem Stellarm und einer Schaltklinke, wobei die Schaltklinke den Stellarm an der Kontaktwippe verriegelt und der Stellarm die Kontaktwippe in seiner Schließposition vorspannt.

Als Mittel zum Öffnen des Verriegelungsmechanismus wird ein Elektromagnetsystem mit einem Anker eingesetzt, welcher mit der Schaltklinke gekoppelt ist. Zum Öffnen wird das Magnetsystem erregt, wodurch die Schaltklinke den Stellarm entriegelt und die Kontaktwippe durch die Aufreißfeder in die Öffnungsposition gebracht wird.

Aus den noch nicht veröffentlichten Anmeldungen mit den amtlichen Aktenzeichen 198 32 573.8 und 197 41 919.4 sind weitere Batterietrennschalter bekannt, bei denen zum Öffnen des Verriegelungsmechanismus ein Elektromangetsystem verwendet wird.

Bei der erstgenannten Anmeldung besteht der Verriegelungsmechanismus aus einem Kniehebelspannwerk, wobei der Anker des Elektromagnetsystems zum Öffnen des Verriegelungsmechanismus am mittleren Kniegelenk angreift.

Bei der zweitgenannten Anmeldung ist der bewegliche Kontakt auf einer Kontaktwippe angeordnet und als Verriegelungsmechanismus zwischen der Kontaktwippe und einem Festlager eine Knickfeder eingespannt. Im Einschaltzustand ist die Knickfeder nahezu gestreckt und spannt die Kontaktwippe in ihre Einschaltposition vor. Als Mittel zum Öffnen des Verriegelungsmechanismus wird ebenfalls ein Magnetsystem verwendet, dessen Anker auf den Mittelbereich der Knickfeder einwirkt. Soll der Verriegelungsmechanismus gelöst werden, wird das Elektromagnetsystem angesteuert und der Anker bewegt die Knickfeder über ihren Totpunkt, so daß diese seitlich ausknickt und die Kontaktwippe in die Öffnungsposition springt.

Bei allen oben genannten Trennschaltern wird der Verriegelungsmechanismus über den Anker eines Elektromagnetsystems gelöst. Bein Einsatz in einer Fahrzeugbatterie hat das Elektromagnetsystem den Nachteil, daß sich bei starken Stößen der Anker des Elektromagnetsystem auch ohne Erregung bewegen kann und somit die Gefahr besteht, daß der Laststromkreis ungewollt abgeschaltet wird. Desweiteren nimmt das Elektromagnetsystem einen hohen Anteil des Gewichts sowie der gesamten Herstellungskosten des Trennschalters ein. Insbesondere beim Kraftfahrzeugbau ist man bestrebt, das Gewicht so gering wie möglich zu halten und aufgrund der hohen Stückzahlen auch die Kosten von Kleinbauteilen zu senken.

Aus der DE 32 32 466 A1 ist eine Schaltanordnung in Kraftfahrzeugen bekannt, bei welcher ein Relaiskontakt als Überstromsicherung ausgebildet ist. Die Sicherung besteht aus einem festen und einem beweglichen Kontakt, wobei letzterer am Ende eines freikragenden Hitzedrahtes angeordnet ist und über eine Feder gegen des Festkontakt gedrückt wird. Die Feder ist bogenförmig ausgebildet und auf einer Seite mit dem Hitzedraht in einer Halterung festgelegt und auf der anderen Seite mit ihrem freien Ende des Hitzedrahtes so verbunden, daß sie den beweglichen Kontakt gegen den Festkontakt drückt. Bei Überstrom erwärmt sich der Hitzedraht und zieht sich zusammen. Die bogenförmige Feder springt durch die Kontraktion des Hitzedrahtes in die entgesetze Durchbiegung um und öffnet dadurch den Kontakt.

Diese Art der Überstromsicherung ist für einen Batterietrennschalter ungeeignet, da die Kontakte nur durch die Federkraft der bogenförmigen Feder aufeinandergepreßt werden und es bei hohen Strömen, wie sie beim Starten des Motors auftreten, zur Funkenbildung und somit zum Verschweißen der Kontakte kommen würde.

Ausgehend von der DE 197 01 933 C1 liegt der Erfindung die Aufgabe zugrunde, einen Trennschalter für den Laststromkreis einer Fahrzeugbatterie aufzuzeigen, welcher kostengünstig herzustellen ist, ein geringes Gewicht aufweist und weniger stoßanfällig wie die Elektromagnetsysteme ist.

Diese Aufgabe wird erfindungsgemäß dadurch gelöst, daß das Mittel zum Öffnen des Verriegelungsmechanismus ein Thermoelement aus einer Formgedächtnislegierung ist, das sich bei Erwärmung zusammenzieht.

Das Thermoelement ist mit einer Sensorik verbunden, welche zum Beispiel bei einem Kurzschluß oder einem Fahrzeugaufprall dieses mit Strom beaufschlagt. Durch den Strom erwärmt sich das Thermoelement und öffnet durch seine Kontraktion den Verriegelungsmechanismus.

Das Thermoelement ist kostengünstig in der Anschaffung weist ein geringes Gewicht auf und ist daher auch nicht stoßanfällig.

Nur durch den Verriegelungsmechanismus ist es möglich, das Thermoelement in einem Trennschalter für den Lastkreis einer Fahrzeugbatterie einzusetzen. Durch die Fixierung des beweglichen Kontakts in der geschlossenen Stellung über den Verriegelungsmechanismus werden die Kontakte so stark aufeinandergepreßt, daß auch hohe Ströme, wie beim Startvorgang, fließen können.

Ein bevorzugter Verriegelungsmechanismus weist ein Spannelement auf, das in seiner gestreckten Stellung den beweglichen Kontakt gegen den festen Kontakt drückt, wobei zum Öffnen des Verriegelungsmechanismus das Thermoelement so auf das Spannelement einwirkt, daß dieses seitlich ausknickt.

In einer Ausführungsform ist der Verriegelungsmechanismus als Kniehebelspannwerk ausgebildet, wobei das Spannelement aus einem an den Kontaktträger angreifenden ersten Hebel und einem im Gehäuse gelagerte zweiten Hebel besteht, die über ein mittleres Kniegelenk zu einem Kniehebel verbunden sind, welcher in annähernd gestrecktem Zustand den Kontaktträger in seiner Schließposition verriegelt.

In einer alternativen Ausführungsform ist der bewegliche Kontakt auf einer Kontaktwippe angeordnet, welche zwischen einer Schließposition und einer Öffnungsposition schwenkbar ist und durch eine Aufreißfeder in der Öffnungsposition vorgespannt ist. Bei diesem Verriegelungsmechanismus ist als Spannelement zwischen der Kontaktwippe und einem Festlager eine Knickfeder eingespannt, auf deren Mittelbereich das Thermoelement einwirkt. Die Knickfeder weist entgegen der Wirkrichtung des Thermoelements eine Vorzugdurchbiegung auf, wobei diese Durchbiegung durch das Thermoelement auf ein Maß beschränkt ist, das kleiner ist als die Längenänderung des Thermoelements. Im Einschaltzustand spannt die nahezu gestreckte Knickfeder die Kontaktwippe in ihre Einschaltposition vor, während bei Ansprechen des Thermoelements die Knickfeder durch die Kontraktion des Thermoelements über ihren Totpunkt bewegt wird und durch die Aufreißfeder bei gleichzeitiger Bewegung der Kontaktwippe wieder in die Ausschaltposition durchgebogen wird.

Das Thermoelement greift günstigerweise über einen Betätigungsarm an dem als Kniehebel bzw. als Knickfeder ausgebildeten Spannelement an, wobei in einer bevorzugten Ausführungsform der Betätigungsarm auch gleichzeitig als Rückstellfeder für das Thermoelement ausgebildet ist.

In einer weiteren Ausführungsform weist der Verriegelungsmechanismus einen verschiebbaren Stift und einen schwenkbaren Hebel auf, wobei der Stift den Kontaktträger mit dem beweglichen Kontakt in seine geschlossene Stellung drückt. Der schwenkbare Hebel verriegelt den Stift in seiner geschlossenen Stellung und wird zum Öffnen des Trennschalters durch die Kontraktion eines Thermoelements, welches an diesem Hebel angreift, so verschwenkt, daß dieser den verschiebbaren Stift freigibt, worauf der vorgespannte Kontaktträger in die Öffnungsposition schwenkt und den Stift verschiebt.

Durch die Länge des verschiebbaren Hebels kann die Entriegelungskraft sehr stark reduziert werden. Genügt die Kontraktion des Thermoelements nicht, um den Hebel auszulenken, wird dieses vorteilhafterweise mehrmals über Umlenkrollen umgelenkt, so daß eine größere Länge des Thermoelements und somit eine größere Längenänderung bei der Kontraktion zur Verfügung steht.

In dieser Ausführungsform erfolgt günstigerweise die Rückstellung des Thermoelements, das heißt das Strecken des Thermoelements nach erfolgter Kontraktion, durch manuell betätigbare Mittel und nicht, wie in den oben beschriebenen Ausführungsformen, durch eine Rückstellfeder, so daß bei der Kontraktion des Thermoelements nicht die Kraft der Rückstellfeder überwunden werden muß und somit die gesamte Kontraktionskraft zur Verfügung steht.

Die Verwendung eines Thermoelementes als Mittel zum Öffnen des Verriegelungsmechanismus hat den Vorteil, daß dieses im Vergleich zum Elektromagnetsystem wesentlich weniger Platz beansprucht und somit der gesamte Trennschalter wesentlich leichter in einem an eine Polklemme der Fahrzeugbatterie angepaßten, die Polklemme selbst aussparenden Gehäuse angeordnet werden kann. Die Raumersparnis ermöglicht es, daß in dem Gehäuse zusätzlich Bauteile, wie z. B. Sensoren oder eine elektrische Auswerteschaltung angeordnet werden können.

Weitere vorteilhafte Ausgestaltungen der Erfindung ergeben sich aus den Unteransprüchen.

Nachfolgend wird die Erfindung anhand in den Zeichnungen dargestellter Ausführungsbeispiele näher erläutert. Es zeigen
- Figur 1: die einzelnen Baugruppen einer ersten Ausführungsform eines erfindungsgemäß gestalteten Trennschalters in perspektivischer Darstellung,
- Figur 2: die Spannwerkbaugruppe mit Thermoelement des Trennschalters von Figur 1 in teilweise montiertem Zustand,
- Figur 3: die Polklemmenbaugruppe von Figur 1 in halbmontiertem Zustand,
- Figur 4: eine Draufsicht auf den Trennschalter von Figur 1,
- Figur 5: den Trennschalter von Figur 1 in montiertem Zustand, jedoch mit offenem Deckel,
- Figur 6: eine alternative Ausführungsform eines Trennschalters in einem Gehäuse, von dem nur der Sockel gezeigt ist,
- Figur 7: den Trennschalter von Figur 6 in einer Explosionsdarstellung,
- Figur 8: das Spannwerk des Trennschalters von Figur 6 in Explosionsdarstellung,
- Figur 9: den Trennschalter von Figur 6 in einer Draufsicht mit vereinfachter Darstellung im Bereich des Spannwerks,
- Figur 10: eine vereinfachte Skizze des Trennschalters von Figur 6 nach manueller Abschaltung,
- Figur 11: eine vereinfachte Skizze des Trennschalters von Figur 6 nach automatischer Abschaltung,
- Figur 12: eine dritte Ausführungsform eines Trennschalters in schematischer Darstellung,
- Figur 13: einen Trennschalter gemäß Figur 12 in geöffnetem Zustand und
- Figur 14: einen Teil des Trennschalters gemäß Figur 12 in einer Stellung während der Schließbewegung.

Der in den Figuren 1 bis 5 gezeigte Trennschalter hat einen besonders einfachen Aufbau. Er ist in einem Kunststoffgehäuse 1 untergebracht, welches mit einer Polklemmenbaugruppe 2 verbunden wird. Von oben wird in das Kunststoffgehäuse 1 eine Spannwerkbaugruppe 3 eingesetzt, die mit einem integrierten Thermoelement 4 zusammenwirkt. Außerdem werden in das Gehäuse ein Eingangsleiter 5 und ein Ausgangsleiter 6 eingesteckt. Schließlich kann das Gehäuse 1 von der Oberseite her mit einem Deckel 7 dicht verschlossen werden (Figur 5).

Das Kunststoffgehäuse 1 besitzt einen von einer Bodenplatte und Seitenwänden begrenzten Schaltraum 11, der die Funktionsteile des Trennschalters aufnimmt. Innerhalb des Kunststoffgehäuses ist außerdem durch eine geschwungene Trennwand 12 ein Raum zur Aufnahme einer Polklemme 21 ausgespart. Da auch der Deckel 7 eine entsprechende Aussparung 71 aufweist, kann das verschlossene und abgedichtete Gehäuse mit dem Trennschalter auf den Batteriepol mit der Polklemme 21 derart aufgesetzt werden, daß die Polklemme bzw. eine entsprechende Klemmschraube 22 von außen zugänglich bleiben. Die Polklemme 21 wirkt mit einem Klemmenschuh 27 zusammen, der mit einer Grundplatte 24 aus Blech vernietet ist. Am vorderen Ende liegt diese mit einer U-Biegung 25 auf der Polklemme 21 auf, wo sie über die Klemmschraube 22 fixiert ist. Das Kunststoffgehäuse 1 wird auf die Grundplatte 24 gelegt und warmverprägt, wodurch sich der gesamte Batterietrennschalter beiderseits auf der Polklemme abstützt. Zur besseren Querversteifung besitzt die Grundplatte zusätzlich eine durchgehende, senkrechte Abbiegung an der Vorderseite.

Am Polklemmenschuhs 27 ist ein runder Zapfen 26 angegossen, der nach oben durch das aus Kunststoff bestehende Gehäuse 1 in den Schaltraum 11 ragt. Über diesen Zapfen 26 wird der Batteriestrom auf den innen angenieteten Eingangsleiter 5 in das Innere des Trennschalters geführt. Dieser Eingangsleiter 5 besteht aus Kupferblech und ist U-förmig gebogen. Ein Schenkel 51 ist dabei mit einem runden Loch 52 auf den Zapfen 26 aufgesteckt und vernietet. Der runde Querschnitt des Zapfens 26 wird dabei gegenüber dem Boden des Gehäuses 1 durch einen O-Ring 53 waschdicht abgedichtet. An dem Schenkel 51 des Eingangsleiters 5 ist außerdem ein Ferritring 54 angeordnet, in dessen Schlitz ein Stromsensor, vorzugsweise ein Hall-Sensor, zur Überwachung des Batteriestromes eingelegt wird (nicht dargestellt). Hiermit kann zum Beispiel ein Kurzschluß detektiert werden, der als Impuls zur Abschaltung des Trennschalters verwendet wird. Der Stromsensor kann dabei direkt auf einer (nicht dargestellten) senkrecht eingebauten Leiterplatte aufgelötet sein. Die Elektronik einer solchen Leiterplatte dient zum Beispiel zur Auswertung des Kurzschlußsignals oder auch zur Anzeige des über den Stromsensor detektierten Batteriestromes für ein Batteriemanagement.

Auf einem senkrecht abgebogenen Schenkel des Eingangsleiters 5 ist eine Litze 10 zur Weiterleitung des Stromes zu einem beweglichen Kontakt 81 angeschweißt. Dieser bewegliche Kontakt 81 ist in einer Kontaktfeder 8 befestigt, welche gehäusefest eingespannt ist. Bei der Litze 10 handelt es sich um zwei übereinandergelegte Flachlitzen, wodurch in Betätigungsrichtung des Kontaktes 81 eine gute Flexibilität bei großen Leiterquerschnitten gewährleistet ist. Die Kontaktfeder 8 ist als einseitig eingespannte Flachformfeder ausgeführt; die Kontakt-Aufreißkraft, der Kontakt-Weg sowie die Kontaktkraft und der Überhub werden über diese eine Feder aufgebracht; dieses eine Teil übernimmt dadurch die Funktionen einer Kontaktfeder, einer Rückstellfeder und einer Kontaktwippe. Der bewegliche Kontakt 81 ist etwa in der Mitte der freien Federlänge der Kontaktfeder 8 befestigt. Das freie Federende 82 ist abgebogen und zu einem Haken 83 geformt, mit dem die Kontaktfeder in Eingriff mit dem Spannwerk steht.

Die Spannwerkbaugruppe 3 besteht aus einem Kniehebelspannwerk, das auf einer Trägerplatte 31 angeordnet ist. Die Kontaktfeder 8 ist an einem senkrecht nach oben gebogenen Lappen 38 der Trägerplatte 31 befestigt. Weiterhin ist von der Trägerplatte 31 ein Vierkantzapfen 39 senkrecht nach oben gebogen, der als gestellfester Drehpunkt für das Spannwerk dient. Der Kniehebel des Spannwerks wird durch zwei entsprechend gebogene Blechteile, nämlich einen ersten Hebel 32 und einen zweiten Hebel 33 gebildet. An dem ersten Hebel 32 sind zwei Gelenkzapfen 32a freigeschnitten, die in Gelenklöchern des U-förmig gebogenen zweiten Kniehebels 33 liegen und mit diesen ein mittleres Kniegelenk 37 bilden. Der zweite Kniehebel 33 besitzt weitere Gelenklöcher 33b, mit denen dieser zweite Hebel auf dem erwähnten Vierkantzapfen 39 gelagert ist. Der erste Hebel 32 besitzt an seinem äußeren, d.h. dem mittleren Kniegelenk abgewandten Ende eine ösenförmige Ausnehmung 32b, welche mit dem hakenförmigen Endabschnitt 83 der Kontaktfeder 8 ineinandergreift. In dem Gelenklöchern 33a und 33b des zweiten Hebels 33 sowie in dem hakenförmigen Endabschnitt 83 der Kontaktfeder liegen die jeweiligen Gelenkzapfen bzw. der Ösenrand des ersten Hebels bei gespanntem Zustand des Kniegelenks jeweils mit ihren Kanten an. Diese wirken im Moment der Auslösung, wenn das mittlere Kniegelenk über den Totpunkt bewegt wird, wie ein Schneidenlager, wodurch die Lagerreibung im Moment der Auslösung sehr gering ist und nur eine geringe Auslösekraft erfordert.

Das Thermoelement 4 ist in Form eines Drahtes innerhalb der Spannwerkbaugruppe zwischen einer Aufhängung 41 und einem Betätigungsarm 42 gespannt. Die Aufhängung 41 ist ein Lappen, welcher senkrecht zu der Trägerplatte 31 der Spannwerkbaugruppe absteht. Der Betätigungsarm 42 ist auf der gegenüberliegenden Seite des Kniehebelsystems an einem senkrecht zur Trägerplatte 31 nach oben gebogenen Läppen 34 angeordnet und wirkt in Ausknickrichtung auf das Kniehebelsystem. In dem Lappen 34 ist eine Ausnehmung 34a vorgesehen, durch welche zum einen der am Ende abgekröpfte Betätigungsarm mit seiner Stirnfläche auf das Kniegelenk 37 einwirkt und durch welche zum anderen das Thermoelement von der Aufhängung 41 zum Betätigungsarm 42 geführt ist. Zur Befestigung des Thermoelements an dem Betätigungsarm 42 ist an diesem eine zusätzlichen Halterung 43 vorgesehen. Der Betätigungsarm 42 ist federnd ausgebildet, so daß er das Thermoelement stets mit einer gewissen Federkraft vorspannt. Der Lappen 34 dient auf der gegenüberliegenden Seite des Betätigungsarms 42 auch als Anlagekante des Kniehebelspannwerks im gespannten Zustand.

Zur Spannwerkauslösung wird das Thermoelement 4 über zwei nicht dargestellte Leitungen unter Strom gesetzt. In Folge des Stromes erwärmt sich das Thermoelement und zieht sich zusammen. Durch die Kontraktion des Thermoelements wird die Stirnseite des abgekröpften Betätigungsarmes 42 in Höhe des Kniegelenks 37 auf den zweiten Hebel 33 gedrückt. Der Betätigungsarm 42 schiebt das Kniegelenk 37 über seinen Totpunkt und wird anschließend aufgrund der Rückstellkraft der Kontaktfeder 8 vollständig durchgedrückt.

Am zweiten Hebel 33 ist hinter dem gestellfesten Drehgelenk an dem Zapfen 39 eine Schaltfahne 35 nach oben gebogen, die durch ein Loch 72 im Deckel 7 nach oben ragt bzw. von außen zugänglich ist und so zum manuellen Ein- und Ausschalten dient. Mit Hilfe eines Schraubenziehers oder eines ähnlichen Werkzeuges kann die Schaltfahne 35 umgelegt werden, um den Kniehebel wieder zu spannen und die Kontaktfeder wieder zu schließen (manuelles Wiedereinschalten nach elektrischer Auslösung). Umgekehrt ist aber auch eine manuelle Abschaltung möglich. Die Schaltfahne 35 liegt in einem versenkten Bereich im Deckel, der mit einem Verschlußstopfen 73 nach außen abgedichtet werden kann. Dieser Verschlußstopfen 73 kann auch versiegelt werden, um ein Wiedereinschalten beim Andauern eines Kurzschlusses zu verhindern; in diesem Fall wird gewährleistet, daß nicht der Benutzer eines Fahrzeuges, sondern erst das Werkstattpersonal nach Beseitigung des Kurzschlusses bzw. einer Überprüfung des Stromkreises den Lastkreis wieder einschalten kann.

An der Außenseite des Gehäuses 1 ist der bereits erwähnte Ausgangsleiter 6 befestigt. Dieser ist L-förmig ausgeführt, wobei ein Schenkel 61 über eine Sägezahnkontur in einer entsprechenden Tasche an der Außenseite des Gehäuses 1 befestigt ist, während ein Schenkel 62 durch Warmverprägen an dem Gehäuse fixiert ist. Durch diese Fixierung werden die Kräfte eines an den Ausgangsleiter 6 über einen Bolzen 63 angeschraubten Batteriekabels aufgenommen; gleichzeitig wird durch die L-förmige Biegung des Ausgangsleiters das gesamte Gehäuse versteift. An dem Schenkel 62 ist von der Innenseite ein Festkontakt 64 befestigt, der durch eine runde Öffnung 15 in das Gehäuseinnere ragt. Die Durchführung 15 für diesen feststehenden Kontakt 64 ist mit einem O-Ring 16 abgedichtet, so daß auch an dieser Stelle das Gehäuse waschdicht geschlossen ist. Der Festkontakt 64 besteht beispielsweise aus einem Kupfer-Rundteil mit aufplattiertem oder aufgeschweißtem Kontaktmaterial.

An dem Gehäuse 1 ist außerdem ein zusätzlicher Notstrom-Anschluß 9 angeordnet und mit dem Eingangsleiter 5 verbunden. Er dient zur Aufrechterhaltung von Notstromkreisen, beispielsweise für eine Warnblinkanlage, auch nach Auslösung des Trennschalters.

Die Funktion des Trennschalters soll nachfolgend noch einmal kurz geschildert werden. Im Ruhezustand ist der Kniehebel gespannt, wobei das mittlere Kniegelenk 37 leicht über den Totpunkt nach außen gedrückt ist und der erste Hebel 32 an dem Lappen 34 anliegt. Dieser Zustand ist in Figur 4 gezeigt. Die Kontaktfeder 8 ist dabei entgegen ihrer Vorspannung in die Schließposition gedrückt, der bewegliche Kontakt 81 liegt auf dem Festkontakt 64. Bei Erregung des Thermoelementes 4 wird der Betätigungsarm 42 in Richtung Kniehebelsystem gezogen und schiebt mit seiner abgekröpften Stirnfläche das mittlere Kniegelenk 37 über den Totpunkt. Jenseits der Totpunktlage wird der Kniehebel mit der nun freiwerdenden Kontakt- und Aufreißkraft der Kontaktfeder 8 ausgelenkt, und der Federkontakt wird geöffnet. Die Kontaktfeder 8 und der Kniehebel 32, 33 nehmen dann die in Figur 4 gezeigte gestrichelte Position ein.

Durch die Übersetzung über das Kniehebelspannwerk können die hohen Kontakt- und Aufreißkräfte der Kontaktfeder mit relativ kleinen Auslösekräften und damit mit einem Thermoelement abgeschaltet werden; der Reibkraftanteil ist hierbei gering. Zum manuellen Wiedereinschalten muß der Kniehebel wieder gespannt werden, wobei der Hebel 33 mittels der Schaltfahne 35, wie oben beschrieben, in die Ruhelage bewegt wird.

Das Thermoelement 4 wird durch die Rückstellkraft des federnd ausgebildeten Betätigungsarmes 42 wieder gestreckt.

In den Figuren 6 bis 11 ist eine alternative Ausführungsform der Erfindung dargestellt.

Dieser Batterietrennschalter besitzt ein Gehäuse mit einem Gehäusesockel 111 und einer Gehäusekappe 112, welches an den Freiraum einer Autobatterie im Bereich einer Anschlußklemme angepaßt ist. Entsprechend besitzt das Gehäuse eine Aussparung 113 für die Batterieklemme 114, die einen bekannten Aufbau besitzt und mittels einer Schraube 115 auf einem Batteriepol, normalerweise dem Pluspol einer Fahrzeugbatterie, festklemmbar ist. Über einen Fortsatz 116 wird die Batterieklemme 114 mit einem Eingangsleiter 117 verbunden, der in Form einer Schiene aus gut leitendem Material hergestellt ist und einstückig mit einer Grundplatte 117a in einen von dem Gehäusesockel 111 gebildeten Schaltraum 119 einsetzbar ist. An diesem Eingangsleiter ist außerdem ein Notstromanschluß 117b angeformt, über den auch nach dem Ansprechen des Batterietrennschalters eine Versorgung der sicherheitsrelevanten Funktionen, z.B. Warnblinklicht, Autotelefon usw., mit einem niedrigen Strombedarf sichergestellt werden kann. Unterhalb des Gehäusesockels 111 ist ein Ausgangsleiter 120 angeordnet, der durch den isolierenden Sockel 111 von dem Eingangsleiter 117 getrennt ist und im vorliegenden Beispiel zwei Anschlüsse 120a und 120b für Laststromkreise aufweist. Weiterhin ist ein Kontaktträger 120c einstückig an dem Ausgangsleiter angeformt, der durch eine Öffnung in dem Gehäusesockel 111 in den Schaltraum geführt ist und einen Festkontakt 121 trägt.

Die Grundplatte 117a ist über verschiedene Schrauben 122 und Isolierscheiben 123 auf dem Gehäusesockel 111 befestigt (Figur 7) und besitzt im übrigen eine aufgebogene Stützplatte 124, an der eine Litze 125 verschweißt ist, die mit ihrem anderen Ende mit einem beweglichen Kontakt 126 verbunden ist. Dieser bewegliche Kontakt 126 wird von einer Kontaktfeder 127a getragen, welche einstückig mit einer Aufreißfeder 127b durch eine Flachformfeder 127 gebildet und an einer Kontaktwippe 128 befestigt ist. Die Kontaktwippe 128 ist auf einem Lagerzapfen 148 schwenkbar gelagert. Die Aufreißfeder 127b ist in Richtung einer Kontaktöffnung vorgespannt und mit ihrem freien Ende an der Stützplatte 124 abgestützt.

In dem Schaltraum 119 ist das eigentliche Auslösesystem angeordnet. Es besteht aus einem Thermoelement 104 in Form eines Drahtes, welcher zwischen einer Halterung 129 und einem Betätigungsarm 130 gespannt ist. Die Halterung 129 ist als Zapfen ausgebildet, welcher über eine flache Konsole 134 auf der Grundplatte 117a befestigt ist. Die Konsole 134 besteht vorzugsweise aus Isolierstoff und besitzt auf der einen Seite eine senkrecht hochgezogene im wesentlichen senkrecht zum Thermoelement verlaufende Anlagewand 135. In der Anlagewand 135 ist eine Ausnehmung 135a ausgebildet, durch welche das Thermoelement hindurchführt. Zwischen der Anlagewand 135 und der Halterung 129 ist an der Konsole 134 eine Umlenkung 131 angeordnet, welche so positioniert ist, daß das Thermoelement 104 im wesentlichen senkrecht durch die Ausnehmung 135a in der Anlagewand 135 verläuft.

Auf der Grundplatte 117a sind ferner ein Führungsstift 136 für einen Schieber 137 sowie eine Lagerachse 138 für einen Schaltknopf 139 befestigt. Der Schieber 137, der U-förmig aus Blech gebogen ist, bildet mit seinen Vorderkanten eine senkrechte Kerbe 137a, die parallel einer entsprechenden Kerbe 128a einer Schaltwippe 128 gegenüberliegt. Zwischen den beiden Kerben 137a und 128a ist eine Knickfeder 141 längs eingespannt; sie wird durch die Kraft der Kontaktfeder 127a und der Aufreißfeder 127b gegen den Schieber 137 gedrückt. Die Knickfeder 141 ist zwischen der Umlenkung 131 und der Anlagewand 135 angeordnet und weist eine Öffnung 141a auf, durch welche das Thermoelement 104 hindurchgeführt ist. Die Knickfeder 141 ist leicht zur Anlagewand 135 hin vorgebogen und besitzt dadurch zu dieser hin eine Vorzugs-Durchbiegung, so daß sie sich nach einer Entspannung in diese Richtung zurückstellt. Die Durchbiegung in ihrer Vorzugsrichtung beträgt im Mittelabschnitt in der in Figur 9 gezeigten Einschaltposition nur wenige Zehntelmillimeter. In diesem nahezu gestreckten Zustand kann die Knickfeder auch die vom Schieber 137 ausgeübte Kraft auf die Kontaktwippe 128 übertragen und den Kontakt entgegen der Rückstellkraft der Aufreißfeder 127b geschlossen halten. Andererseits genügt eine geringe Kontraktion des Thermoelementes, um die Knickfeder 141 von der Anlagewand 135 wegzuziehen und sie über den Totpunkt bzw. ihre gestreckte Länge hinweg zu bewegen, so daß sie sich zur entgegengesetzten Seite durchbiegen kann. Auf dieser entgegengesetzten Seite ist die Durchbiegung nicht begrenzt.

Zur Betätigung des Schiebers dient der erwähnte Drehschalter 139, der auf der Lagerachse 138 gelagert ist. Er besitzt einen exzentrischen Mitnehmerzapfen 142, der an einer Mitnehmerkante 143 des Schiebers 137 entlanggleitet. Die Lagerachse 138 des Drehschalters befindet sich in der Verlängerung der gestreckten Knickfeder 141, und der Schieber 137 wird über ein Langloch 144 auf dem Führungsstift 136 parallel zur gestreckten Knickfeder 141 geführt, während sich die Mitnehmerkante 143 annähernd senkrecht dazu erstreckt. Allerdings ist diese Mitnehmerkante 143 zu beiden Seiten der Verlängerungslinie zur Knickfeder 141 unterschiedlich begrenzt, so daß sich ein unsymmetrischer Schwenkbereich ergibt. Bei einer Drehung des Drehschalters 139 im Uhrzeigersinn erreicht der Mitnehmerzapfen 142 die Begrenzung 143a gemäß Figur 10 und ermöglicht dabei die Rückstellung des Schiebers 137 in eine zurückgezogene Ausschaltposition unter der Einwirkung der Aufreißfeder 127b. Bei einer Schwenkbewegung des Drehschalters 139 gegen den Uhrzeigersinn nimmt der Mitnehmerzapfen 142 eine Stellung an einer Begrenzung 143b gemäß Figur 9 ein, die nur leicht gegenüber dem Totpunkt, der durch die durch die Knickfeder 141 und die Drehachse 138 gebildete Linie bestimmt wird, versetzt ist, so daß in dieser Stellung der Schieber in einer vorgeschobenen Einschaltposition verriegelt wird.

Zur Auslösung des Trennschalters wird dem Thermoelement 104 ein Auslösesignal in Form von Strom zugeführt, das in dem gezeigten Beispiel durch eine elektronische Auswerteschaltung 150 erzeugt wird, die in einem Elektronikraum 151 des Gehäuses 111, 112 untergebracht ist. Sie ist über nicht dargestellte Leitungen mit dem Thermoelement 104 verbunden und erhält beispielsweise Sensorsignale von einem Beschleunigungssensor, der im Fahrzeug für die Auslösung eines Airbags vorhanden ist. Zusätzlich aber kann der Trennschalter auch bei Überlast ausgelöst werden. Zu diesem Zweck ist in dem Gehäuse des Trennschalters ein Stromsensor in Form eines Hall-Elementes 152 untergebracht, der mit einem den Eingangsleiter 117 umgreifenden Ferritring 153 den von der Batterie abgegebenen Laststrom mißt. Bei Überschreiten einer vorgegebenen Schwelle wird in der Auswerteschaltung 150 ein entsprechender Erregerimpuls an das Thermoelement 104 gegeben, welches den Trennschalter auslöst.

Die Funktion des erfindungsgemäßen Batterietrennschalters wird anhand der Figuren 9 bis 11 erläutert. Figur 9 zeigt den eingeschalteten Zustand. Dabei ist der Drehschalter 139 entgegen dem Uhrzeigersinn verdreht, so daß der Mitnehmerzapfen 142 an der Begrenzung 143b anliegt und den Schieber 137 in seiner Einschaltposition verriegelt. Nach dem Prinzip eines Kippspannwerkes wird dabei die Knickfeder 141, die an der Anlagewand 135 anliegt, in Längsrichtung gespannt, wobei sie durch ihren nahezu gestreckten Zustand die Spannkraft vom Schieber auf die Kontaktwippe 128 überträgt und dabei die Rückstellkräfte der Aufreißfeder 127b und der Kontaktfeder 127a überwindet. Die Kontaktwippe 128 befindet sich also in Schließposition, d. h., der bewegliche Kontakt 126 liegt an dem Festkontakt 121 an und schließt den Lastkreis.

Soll der Trennschalter manuell ausgeschaltet werden, so wird der Drehschalter 139 im Uhrzeigersinn in die Position gemäß Figur 10 verdreht, so daß der Mitnehmerzapfen 142 im Schieber 137 an der Begrenzung 143a anliegt, wobei die Knickfeder 141 durch die Kraft der Aufreißfeder 127b und der Kontaktfeder 127a in Figur 10 nach links verschoben wird und dabei den Schieber 137 in seine zurückgezogene Ausschaltposition drückt. Die Kontaktwippe 128 befindet sich dann in ihrer Öffnungsposition, wobei sie an einem Anschlagzapfen 146 anliegt. Der Zustand gemäß Figur 10 zeigt die Kontaktwippe 128 in einer Öffnungsposition, d. h., der bewegliche Kontakt 126 ist vom Festkontakt 121 getrennt, der Lastkreis also geöffnet. Somit kann gemäß den Figuren 9 und 10 der Laststromkreis durch Hin- und Herdrehen des Drehschalters 139 manuell einund ausgeschaltet werden.

Sobald das Thermoelement von der elektronischen Auswerteschaltung 150 ein Auslösesignal in Form von Strom erhält, kontrahiert sich das Thermoelement 104 und zieht die Knickfeder 141 über den Totpunkt, so daß sie sich zur entgegengesetzten Seite durchbiegen kann. Da sie auf dieser Seite in ihrer Durchbiegung nicht begrenzt wird, wird sie durch die Aufreißfeder 127b in Verbindung mit der Kontaktfeder 127a soweit durchgebogen, daß die Kontaktwippe ihre Öffnungsposition am Anschlagzapfen 146 einnimmt. Die Knickfeder 141 ist dann gemäß Darstellung in Figur 11 durchgebogen. Das Thermoelement 104 wird nach Beendigung des Stromsignals durch den als Rückstellfeder ausgebildeten Betätigungsarm 130 wieder gestreckt. Die Knickfeder 141 bleibt jedoch durchgebogen, und der Lastkreis bleibt geöffnet, obwohl der Drehschalter 139 mit dem Mitnehmerzapfen 142 eingeschaltet bleibt und den Schieber 137 in seiner vorgeschobenen Einschaltposition hält.

Zum Wiedereinschalten des Laststromes muß die Kontaktwippe wieder gespannt werden. Dies geschieht durch Zurücksetzen des Schiebers 137 in die Ausschaltposition, indem der Drehschalter 139 zunächst im Uhrzeigersinn gemäß Figur 10 verdreht wird. Dabei entspannt sich die Knickfeder und legt sich wieder in ihre Vorzugslage an die Anlagewand 135 gemäß Figur 10 an. Durch diese Abstützung der Knickfeder an der Anlagewand wird bei der weiteren Bewegung des Schiebers in seine Einschaltposition gemäß Figur 9 der Schieberhub auf die Kontaktwippe 128 übertragen, und diese wird dadurch gespannt.

In den Figuren 12 bis 14 ist eine dritte Ausführungsvariante eines Batterietrennschalters dargestellt. Die Figuren zeigen nur die wesentlichen Merkmale des Batterietrennschalters in schematisierter Form. Dieser Batterietrennschalter weist ein teilweise dargestelltes Gehäuse 201 auf, in welches ein mit einer nicht dargestellten Polklemme verbundener Eingangsleiter 202 führt, der über einen Schaltkontakt mit einem aus dem Gehäuse führenden Ausgangsleiter 203 verbunden ist. Der Schaltkontakt besteht aus einem festen Kontakt 204 sowie einem beweglichen Kontakt 205, welcher auf einem schwenkbaren Kontaktträger 206 angeordnet ist. Der schwenkbare Kontaktträger 206 ist durch eine Feder 207 in der Öffnungsposition vorgespannt und über einen Verriegelungsmechanismus in der geschlossenen Stellung fixiert. Der Verriegelungsmechanismus besteht aus einem verschiebbaren Stift 208, welcher in der geschlossenen Position den Kontaktträger 206 entgegen der Kraft der Feder 207 in die Schließposition drückt. Der Stift 208 ist in einer Halterung 209 verschiebbar aufgenommen und weist oberhalb und unterhalb der Halterung jeweils einen Vorsprung 210 und 211 auf, welche so angeordnet sind, daß in der Schließposition der obere Vorsprung 210 an der Halterung 209 anliegt und an der Öffnungsposition der untere Vorsprung 211 über die Feder 207 gegen die Halterung 209 gedrückt wird. In der Schließposition ist der Stift 208 über einen um eine Achse 213 schwenkbaren Hebel 212 verriegelt, wobei die Stirnseite 214 des schwenkbaren Hebels 212 mit der Oberseite des Vorsprungs 210 im Eingriff steht und somit den Stift 208 entgegen der Kraft der Feder 207 niederhält. Der Verriegelungsmechanismus besteht somit aus dem verschiebbaren Stift 208 und dem schwenkbaren Hebel 212.

An dem schwenkbaren Hebel greift an seinem schwenkbaren Ende ein Thermoelement 215 an, dessen anderes Ende an einer Halterung festgelegt ist. Im dargestellten Ausführungsbeispiel ist das Thermoelement 215 am Eingangsleiter 202 festgelegt, jedoch gegenüber diesem elektrisch isoliert. Das Thermoelement 215 ist mit zwei Stromleitungen 216 und 217 verbunden, welche über eine Sensorik oder eine elektrische Auswerteschaltung bei einem Kurzschluß oder einem Fahrzeugaufprall mit Strom beaufschlagt werden. Das Thermoelement 215 ist über drei Umlenkrollen 218 schlangeförmig geführt, wodurch auch auf kleinstem Raum ein Thermoelement mir relativ großer Länge verwendet werden kann. Zum Öffnen des Verriegelungsmechanismus wird das Thermoelement wie bereits erwähnt mit Strom beaufschlagt, worauf es sich kontrahiert und den Hebel 212 um die Achse 213 schwenkt und somit den Vorsprung 210 am Stift 208 freigibt. Der Stift 208 wird über den Kontaktträger 206 und durch die Kraft die Feder 207 nach oben gedrückt und der bewegliche Kontakt 205 schwenkt ebenfalls mit dem Kontaktträger 206 nach oben, wodurch der Schließkontakt geöffnet wird. Durch die Umlenkungen 218 steht das Thermoelement 215 in einer großen Länge zur Verfügung, wodurch auch der Hebel 212 entsprechend lang gewählt werden kann. Somit ist nur eine geringe Kraft zum Öffnen des Verriegelungsmechanismus und zum Ausschwenken des Hebels 212 erforderlich. Diese Kraft ist ohne weiteres mit einem Thermoelement realisierbar.

Figur 13 zeigt die geöffnete Position der Kontakte 204 und 205. Zum Schließen der Kontakte 204 und 205 ist in dem Gehäuse 201 ein Knopf 219 angeordnet, welcher zum einen über einen Stiel 220 beim Drücken den verschiebbaren Stift 208 in seine Schließposition drückt und welcher gleichzeitig über einen L-förmigen Arm 221 den schwenkbaren Hebel 212 so hintergreift, daß dieser ebenso wieder in seine Verriegelungsposition zurückgeschwenkt wird. Durch das Zurückschwenken des Hebels 212 wird gleichzeitig das Thermoelement 215 gestreckt. Der Stift 208 steht in Richtung des Druckknopfes 219 über den oberen Vorsprung 210 etwas über, so daß der schwenkbare Hebel 212 beim Drücken des Druckknopfes 219 gegen diesen überstehenden Teil anschlägt. Ein Überspannen bzw. Überstrecken des Thermoelements 215 ist somit nicht möglich. Der Druckknopf 219 ist über eine Druckfeder 222, welche an der Halterung 209 angreift stets in seiner geöffneten Stellung vorgespannt und muß somit entgegen der Federkraft der Feder 222 gedrückt werden. Durch das manuelle Strecken des Thermoelements 215 muß das Thermoelement bei der Kontraktion nicht die Kraft einer Rückstellfeder überwinden, wodurch die volle Kontraktionskraft des Thermoelements zur Verfügung steht.

## Patentansprüche

1. Trennschalter für den Laststromkreis einer Fahrzeugbatterie mit folgenden Merkmalen:
- einem Gehäuse (1; 111, 112, 201),
- einem mit einer Polklemme (21, 114) verbindbaren Eingangsleiter (5; 117, 202),
- einem mit dem Laststromkreis verbindbaren Ausgangsleiter (6; 120, 203),
- einem feststehenden (64, 121, 204) und einem beweglichen Kontakt (81, 126, 205) zur Herstellung einer Schaltverbindung zwischen dem Eingangsleiter (5, 117, 202) und dem Ausgangsleiter (6, 120, 203),
- einem den beweglichen Kontakt (81, 126, 205) tragenden, zwischen einer Öffnungsposition und einer Schließposition umschaltbaren, durch Federkraft in die Öffnungsposition vorgespannten Kontaktträger (8, 128, 206),
- einem Verriegelungsmechanismus, der den Kontaktträger (8, 128) in der geschlossenen Stellung fixiert
- und einem Mittel zum Öffnen des Verriegelungsmechanismus,
**dadurch gekennzeichnet, daß**
das Mittel zum Öffnen des Verriegelungsmechanismus ein Thermoelement (4, 104, 215) aus einer Form-Gedächtnis-Legierung ist, das sich bei Erwärmung zusammenzieht.

2. Trennschalter nach Anspruch 1,
**dadurch gekennzeichnet, daß**
der Verriegelungsmechanismus ein Spannelement (32, 33; 141) aufweist, das in seiner gestreckten Stellung den beweglichen Kontakt (81, 126) gegen den festen Kontakt (64, 121) drückt und zum Öffnen des Verriegelungsmechanismus das Thermoelement (4, 104) so auf das Spannelement (32, 33; 141) einwirkt, das dieses seitlich ausknickt.

3. Trennschalter nach Anspruch 2,
**dadurch gekennzeichnet, daß**
das Thermoelement (4, 104) über einen Betätigungsarm (42, 130) am Spannelement (32, 33; 141) angreift.

4. Trennschalter nach Anspruch 3,
**dadurch gekennzeichnet, daß**
der Betätigungsarm (42, 130) als Rückstellfeder für das Thermoelement (4, 104) ausgebildet ist.

5. Trennschalter nach einem der Ansprüche 2 bis 4,
**dadurch gekennzeichnet, daß**
der Verriegelungsmechanismus als Kniehebelspannwerk ausgebildet ist und das Spannelement aus einem an dem Kontaktträger (8) angreifenden ersten Hebel (32) und einem im Gehäuse gelagerten zweiten Hebel (33) besteht, die über ein mittleres Kniegelenk (37) zu einem Kniehebel verbunden sind, welcher in annähernd gestrecktem Zustand den Kontaktträger (8) in seiner Schließposition verriegelt.

6. Trennschalter nach einem der Ansprüche 1 bis 5,
**dadurch gekennzeichnet, daß**
der Kontaktträger eine langgestreckte, einseitig im Gehäuse eingespannte Kontaktfeder (8) ist, die im Mittelbereich ihrer Länge den beweglichen Kontakt (81) trägt und an ihrem freien bzw. beweglichen Ende (82) mit dem äußeren Ende des ersten Kniegelenkhebels (32) unter Bildung eines ersten Drehgelenkes ineinandergreift.

7. Trennschalter nach Anspruch 6,
**dadurch gekennzeichnet, daß**
das freie Ende (82) der Kontaktfeder (8) und das äußere Ende des ersten Hebels (32) in Form eines Hakens (83) und einer Öse (32b) ineinandergreifen.

8. Trennschalter nach einem der Ansprüche 5 bis 7,
**dadurch gekennzeichnet, daß**
das Thermoelement über den Betätigungsarm (42) annähernd senkrecht zur Streckachse des Kniehebels auf das mittlere Kniegelenk (37) wirkt und dieses bei Kontraktion des Thermoelementes (4) über den Totpunkt bewegt.

9. Trennschalter nach einem der Ansprüche 5 bis 8,
**dadurch gekennzeichnet, daß**
der Betätigungsarm (42) durch eine abgekröpfte Blattfeder gebildet ist, dessen abgekröpftes Ende bei Kontraktion des Thermoelementes auf das Kniegelenk (37) drückt.

10. Trennschalter nach einem der Ansprüche 5 bis 9,
**dadurch gekennzeichnet, daß**
eine im Gehäuse (1) gelagerte Abschalttaste an dem mittleren Kniegelenk (37) angreift und ein manuelles Öffnen der Kontakte ermöglicht.

11. Trennschalter nach Anspruch 5 bis 10,
**dadurch gekennzeichnet, daß** der zweite Hebel (33) über das gehäusefest gelagerte äußere Ende hinaus zu einer Schaltfahne (35) verlängert ist, die durch eine Gehäuseöffnung (72) zur Handbetätigung zugänglich ist.

12. Trennschalter nach einem der Ansprüche 1 bis 4,
**dadurch gekennzeichnet, daß**
der Kontaktträger eine Kontaktwippe (128) ist, wobei die Kontaktwippe (128) zwischen einer Schließposition und einer Öffnungsposition schwenkbar und in die Öffnungsposition durch eine Aufreißfeder (127b) vorgespannt ist und als Spannelement zwischen der Kontaktwippe und einem Widerlager (137) eine Knickfeder (141) eingespannt ist, auf deren Mittelbereich das Thermoelement (104) einwirkt und die entgegen der Wirkrichtung des Thermoelements (104) eine Vorzugs-Durchbiegung aufweist, wobei diese Durchbiegung durch das Thermoelement (104) auf ein Maß begrenzt ist, das kleiner ist als die Längenänderung des Thermoelements, derart, daß im Einschaltzustand des Trennschalters die nahezu gestreckte Knickfeder (141) die Kontaktwippe (128) in ihre Einschaltposition vorspannt, während bei Ansprechen des Thermoelements (104) die Knickfeder (141) durch die Kontraktion des Thermoelements (104) über ihren Totpunkt bewegt und durch die Aufreißfeder (127b) entgegen ihrer Vorzugs-Durchbiegung bei gleichzeitiger Bewegung der Kontaktwippe (128) in die Ausschaltposition durchgebogen wird.

13. Trennschalter nach Anspruch 12,
**dadurch gekennzeichnet, daß**
das Widerlager für die Knickfeder (141) durch einen in deren Längsrichtung beweglichen Schieber (137) gebildet ist, der durch ein Handbetätigungsorgan (139) zwischen einer Ausschaltposition, in der die Knickfeder (141) bei der Öffnungsposition der Kontaktwippe (128) ihre gestreckte Lage bzw. die Vorzugs-Durchbiegung einzunehmen vermag und einer Einschaltposition, in der die gestreckte Knickfeder (141) die Kontaktwippe (128) in ihre Schließposition vorspannt, umschaltbar ist.

14. Trennschalter nach Anspruch 13,
**dadurch gekennzeichnet, daß**
der Schieber (137) durch eine Längsführung (136, 144) annähernd parallel zur gestreckten Knickfeder (141) geführt und durch die Aufreißfeder (127b) über die Knickfeder (141) in die Ausschaltposition vorgespannt ist.

15. Trennschalter nach Anspruch 13 oder 14,
**dadurch gekennzeichnet, daß**
als Handbetätigungsorgan ein Drehschalter (139) dient, dessen Drehachse (138) senkrecht auf einer Verlängerungslinie der gestreckten Knickfeder (141) steht und der mit einem exzentrischen Mitnehmerzapfen (142) an einer quer zu der Verlängerungslinie verlaufenden Mitnehmerkante (143) des Schiebers (137) mit einem zu der Verlängerungslinie unsymmetrischen Schwenkbereich angreift.

16. Trennschalter nach einem der Ansprüche 12 bis 15,
**dadurch gekennzeichnet, daß**
das bewegliche Kontaktstück (126) über eine flexible Leitung (125) mit dem Eingangsleiter (117) verbunden ist.

17. Trennschalter nach einem der Ansprüche 12 bis 16,
**dadurch gekennzeichnet, daß**
das bewegliche Kontaktstück (126) über eine als Flachformfeder (127) ausgebildete Kontaktfeder (127a) mit der Kontaktwippe (128) verbunden ist.

18. Trennschalter nach einem der Ansprüche 12 bis 17,
**dadurch gekennzeichnet, daß**
als Aufreißfeder (127b) eine mit der Kontaktwippe (128) verbundene und gegen einen ortsfesten Anschlag (124) vorgespannte Flachformfeder (127) dient.

19. Trennschalter nach Anspruch 18,
**dadurch gekennzeichnet, daß**
die Kontaktfeder (127a) und die Aufreißfeder (127b) als Abschnitte einer einstückigen Flachformfeder (127) ausgebildet sind.

20. Trennschalter nach einem der Ansprüche 12 bis 19,
**dadurch gekennzeichnet, daß**
die Kontaktwippe (128) auf einem ortsfesten Lagerzapfen (148) drehbar gelagert ist.

21. Trennschalter nach einem der Ansprüche 1 bis 20,
**dadurch gekennzeichnet, daß**
die Spannungsquelle eine Fahrzeugbatterie ist und daß das Thermoelement (4, 104) durch einen Kurzschlußsensor (152) und/oder einen Beschleunigungssensor ansteuerbar ist.

22. Trennschalter nach einem der Ansprüche 1 bis 21,
**dadurch gekennzeichnet, daß**
das Gehäuse (1; 111, 112) an einer Polklemme der Fahrzeugbatterie, die Polklemme (21, 114) selbst aussparend angeordnet ist.

23. Trennschalter nach einem der Ansprüche 1 bis 22,
**dadurch gekennzeichnet, daß**
mindestens ein Sensor (122) in dem Gehäuse (1, 111, 112) angeordnet ist.

24. Trennschalter nach Anspruch 23,
**dadurch gekennzeichnet, daß**
in dem Gehäuse (111, 112) ein Stromsensor (152) angeordnet ist, der an den Eingangsleiter (117) gekoppelt ist und bei Überschreiten einer Stromschwelle das Thermoelement (104) mit Strom beaufschlagt.

25. Trennschalter nach einem der Ansprüche 1 bis 23,
**dadurch gekennzeichnet, daß**
in dem Gehäuse (1, 111, 112) eine elektrische Auswerteschaltung (150) zur Ansteuerung des Thermoelements (4, 104) angeordnet ist.

26. Trennschalter nach Anspruch 1,
**dadurch gekennzeichnet, daß**
der Verriegelungsmechanismus einen verschiebbaren Stift (208) und einen schwenkbaren Hebel (212) aufweist, wobei der Stift (208) den Kontaktträger (206) in seine geschlossene Stellung drückt und der Hebel (212) den Stift (208) verriegelt und zum Öffnen des Verriegelungsmechanismus das Thermoelement (215) derart mit dem schwenkbaren Hebel (212) verbunden ist, daß dieser bei Kontraktion des Thermoelements (215) den Stift (208) freigibt und sich der vorgespannte Kontaktträger (206) in die Öffnungsposition bewegt.

27. Trennschalter nach Anspruch 1 oder 26,
**dadurch gekennzeichnet, daß**
das Thermoelement (215) über Umlenkrollen (218) umgelenkt ist.

28. Trennschalter nach Anspruch 1 oder 26,
**dadurch gekennzeichnet, daß**
die Rückstellung des Thermoelements (215) durch manuell bedienbare Mittel (219, 213, 212) erfolgt.

## Claims

1. A disconnector for the load current circuit of a vehicle battery, having the following features:
a housing (1; 111, 112, 201),
an input conductor (5; 117, 202) connectable to a pole terminal (21, 114),
an output conductor (6; 120, 203) connectable to the load current circuit,
a fixed contact (64, 121, 204) and a movable contact (81, 126, 205) for making a switching connection between the input conductor (5, 117, 202) and the output conductor (6, 120, 203),
a contact carrier (8, 128, 206) which carries the movable contact (81, 126, 205), may be switched between an open (contact-breaking) position and a closed (contact-making) position, and is pretensioned into the open position by spring force,
a locking mechanism which fixes the contact carrier (8, 128) in the closed position, and
a means of opening the locking mechanism,
**characterised in that** the means of opening the locking mechanism is a thermocouple (4, 104, 215) made from a shape memory alloy which contracts on heating.

2. A disconnector according to Claim 1, **characterised in that** the locking mechanism has a clamping element (32, 33; 141) which in its extended position presses the movable contact (81, 126) against the fixed contact (64, 121) and in order to open the locking mechanism the thermocouple (4, 104) acts on the clamping element (32, 33; 141) such that the latter flexes away laterally.

3. A disconnector according to Claim 2, **characterised in that** the thermocouple (4, 104) acts on the clamping element (32, 33; 141) by way of an actuating arm (42, 130).

4. A disconnector according to Claim 3, **characterised in that** the actuating arm (42, 130) is constructed as a restoring spring for the thermocouple (4, 104).

5. A disconnector according to one of Claims 2 to 4, **characterised in that** the locking mechanism is constructed as a toggle lever clamping system and the clamping element comprises a first lever (32) acting on the contact carrier (8) and a second lever (33) mounted in the housing, these levers being connected by way of a central toggle joint (37) to a toggle lever which in the approximately extended condition locks the contact carrier (8) in its closed position.

6. A disconnector according to one of Claims 1 to 5, **characterised in that** the contact carrier is an elongate spring contact (8) clamped at one end in the housing and carrying in the central region of its length the movable contact (81) and engaging at its free or movable end (82) with the outer end of the first toggle joint lever (32) to form a first rotary joint.

7. A disconnector according to Claim 6, **characterised in that** the free end (82) of the spring contact (8) and the outer end of the first lever (32) engage in one another in the form of a hook (83) and an eye (32b).

8. A disconnector according to one of Claims 5 to 7, **characterised in that** the thermocouple acts by way of the actuating arm (42) approximately perpendicular to the axis of extension of the toggle lever on the central toggle joint (37) and moves the latter beyond the dead centre point when the thermocouple (4) contracts.

9. A disconnector according to one of Claims 5 to 8, **characterised in that** the actuating arm (42) is formed by an angled leaf spring whereof the angled end presses on the toggle joint (37) when the thermocouple contracts.

10. A disconnector according to one of Claims 5 to 9, **characterised in that** a switch-off key mounted in the housing (1) acts on the central toggle joint (37) and enables the contacts to be opened manually.

11. A disconnector according to Claims 5 to 10, **characterised in that** the second lever (33) is prolonged beyond the outer end mounted fixed to the housing to form a switching lug (35) which is accessible through an opening (72) in the housing for manual actuation.

12. A disconnector according to one of Claims 1 to 4, **characterised in that** the contact carrier is a contact rocker (128), the contact rocker (128) being pivotal between a closed position and an open position and being pretensioned into the open position by a breaking spring (127b), and a flexing spring (141) being clamped as a clamping element between the contact rocker and an abutment (137), the thermocouple (104) acting on the central region of the flexing spring (141), which has a preferential direction of bending in opposition to the direction of action of the thermocouple (104), this bending being limited by the thermocouple (104) to an amount smaller than the change in length in the thermocouple such that in the switched-on condition of the disconnector the almost extended flexing spring (141) pretensions the contact rocker (128) into its switched-on position, whereas when the thermocouple (104) responds the flexing spring (141) moves beyond its dead centre point as a result of contraction of the thermocouple (104) and is bent by the breaking spring (127b) in opposition to its preferential direction of bending with simultaneous movement of the contact rocker (128) into the switched-off position.

13. A disconnector according to Claim 12, **characterised in that** the abutment for the flexing spring (141) is formed by a slide element (137) which is movable in the longitudinal direction of the flexing spring (141) and which as a result of a manual actuation member (139) is switchable between a switched-off position, in which the flexing spring (141) can adopt its extended position or preferential direction of bending in the open position of the contact rocker (128), and a switched-on position in which the extended flexing spring (141) pretensions the contact rocker (128) into its closed position.

14. A disconnector according to Claim 13, **characterised in that** the slide element (137) is guided approximately parallel to the extended flexing spring (141) by a longitudinal guide (136, 144) and is pretensioned into the switched-off position by the breaking spring (127b) via the flexing spring (141).

15. A disconnector according to Claim 13 or 14, **characterised in that** there serves as the manual actuation member a rotary switch (139) whereof the shaft (138) of rotation stands perpendicular to a line prolonging the extended flexing spring (141) and which acts by means of an eccentric entraining peg (142) on an entraining edge (143) of the slide element (137) running transversely to the line of prolonging, with a pivoting range which is asymmetric with respect to the line of prolonging.

16. A disconnector according to one of Claims 12 to 15, **characterised in that** the movable contact piece (126) is connected to the input conductor (117) by way of a flexible line (125).

17. A disconnector according to one of Claims 12 to 16, **characterised in that** the movable contact piece (126) is connected to the contact rocker (128) by way of a spring contact (127a) constructed as a flat spring (127).

18. A disconnector according to one of Claims 12 to 17, **characterised in that** there serves as the breaking spring (127b) a flat spring (127) connected to the contact rocker (128) and pretensioned against a stationary stop (124).

19. A disconnector according to Claim 18, **characterised in that** the spring contact (127a) and the breaking spring (127b) are constructed as portions of a one-piece flat spring (127).

20. A disconnector according to one of Claims 12 to 19, **characterised in that** the contact rocker (128) is mounted to rotate on a stationary bearing peg (148).

21. A disconnector according to one of Claims 1 to 20, **characterised in that** the voltage source is a vehicle battery, and **in that** the thermocouple (4, 104) may be triggered by a short circuit sensor (152) and/or an acceleration sensor.

22. A disconnector according to one of Claims 1 to 21, **characterised in that** the housing (1; 111, 112) is arranged on a pole terminal of the vehicle battery, leaving a recess free for the pole terminal (21, 114).

23. A disconnector according to one of Claims 1 to 22, **characterised in that** at least one sensor (122) is arranged in the housing (1, 111, 112).

24. A disconnector according to Claim 23, **characterised in that** a current sensor (152) is arranged in the housing (111, 112) and is coupled to the input conductor (117) and, in the event of a current threshold being exceeded, supplies current to the thermocouple (104).

25. A disconnector according to one of Claims 1 to 23, **characterised in that** an electrical evaluation circuit (150) is arranged in the housing (1, 111, 112) to trigger the thermocouple (4, 104).

26. A disconnector according to Claim 1, **characterised in that** the locking mechanism has a displaceable pin (208) and a pivotal lever (212), the pin (208) pressing the contact carrier (206) into its closed position and the lever (212) locking the pin (208) and, in order to open the locking mechanism, the thermocouple (215) being connected to the pivotal lever (212) such that when the thermocouple (215) contracts the pivotal lever (212) releases the pin (208) and the pretensioned contact carrier (206) moves into the open position.

27. A disconnector according to Claim 1 or 26, **characterised in that** the thermocouple (215) is deflected by way of deflection rollers (218).

28. A disconnector according to Claim 1 or 26, **characterised in that** the thermocouple (215) is reset by manually operable means (219, 213, 212).

## Revendications

1. Sectionneur pour un circuit de courant de charge d'une batterie d'un véhicule automobile, présentant les éléments suivants:
un boîtier (1; 111, 112, 201);
un conducteur d'entrée (5; 117, 202) pouvant être raccordé à une borne polaire (21, 114);
un conducteur de sortie (6; 120, 203) pouvant être raccordé à un circuit de courant de charge;
un contact fixe (64, 121, 204) et un contact mobile (81, 126, 205) destiné à établir un raccordement de commutation entre le conducteur d'entrée (5, 117, 202) et le conducteur de sortie (6, 120, 203);
un support de contact (8, 128, 206) supportant le contact mobile (81, 126, 205), pouvant être commuté entre une position d'ouverture et une position de fermeture, poussé par la force élastique dans la position d'ouverture;
un mécanisme de verrouillage, fixant le support de contact (8, 128) dans la position de fermeture
et un moyen d'ouverture du mécanisme de verrouillage, **caractérisé en ce que**
le moyen d'ouverture du mécanisme de verrouillage est constitué par un élément thermique (4, 104, 215) composé d'un alliage à mémoire de forme, se contractant par suite d'un échauffement.

2. Sectionneur selon la revendication 1, **caractérisé en ce que** le mécanisme de verrouillage comporte un élément tendeur (32, 33; 141), poussant dans sa position étirée le contact mobile (81, 126) contre le contact fixe (64, 121), l'élément thermique (4, 104) agissant en vue de l'ouverture du mécanisme de verrouillage sur l'élément tendeur (32, 33; 141) de sorte à entraîner un fléchissement latéral de celui-ci.

3. Sectionneur selon la revendication 2, **caractérisé en ce que** l'élément thermique (4, 104) s'engage par l'intermédiaire d'un bras d'actionnement (42, 130) dans l'élément tendeur (32, 33; 141).

4. Sectionneur selon la revendication 3, **caractérisé en ce que** le bras d'actionnement (42, 130) est constitué par un ressort de rappel de l'élément thermique (4, 104).

5. Sectionneur selon l'une des revendications 2 à 4, **caractérisé en ce que** le mécanisme de verrouillage est constitué par un dispositif tendeur à genouillère, l'élément tendeur étant constitué par un premier levier (32) s'engageant dans le support de contact (8) et un deuxième levier (33) agencé dans un boîtier, reliés par une articulation de genouillère médiane (37) en une genouillère, verrouillant le support de contact (8) dans sa position de fermeture dans un état pratiquement étiré.

6. Sectionneur selon l'une des revendications 1 à 5, **caractérisé en ce que** le support de contact est constitué par un ressort de contact (8) étiré en longueur, à fixation unilatérale dans un boîtier, supportant dans la section médiane de sa longueur le contact mobile (61), son extrémité libre ou mobile (82) s'engageant dans l'extrémité externe du premier levier de genouillère (32), établissant une première articulation tournante.

7. Sectionneur selon la revendication 6, **caractérisé en ce que** l'extrémité libre (82) du ressort de contact (8) et l'extrémité externe du premier levier (32) s'engagent sous forme d'un crochet (83) et d'un oeillet (32b).

8. Sectionneur selon l'une des revendications 5 à 7, **caractérisé en ce que** l'élément thermique agit par l'intermédiaire du bras d'actionnement (42) de manière pratiquement perpendiculaire à l'axe d'étirement de la genouillère sur l'articulation médiane de la genouillère (37) et déplaçant celui-ci au-delà du point mort lors de la contraction de l'élément thermique (4).

9. Sectionneur selon l'une des revendications 5 à 8, **caractérisé en ce que** le bras d'actionnement (42) est constitué par un ressort à lames coudé, dont l'extrémité coudée exerce une poussée sur l'articulation de la genouillère (37) lors de la contraction de l'élément thermique.

10. Sectionneur selon l'une des revendications 5 à 9, **caractérisé en ce qu'**une touche d'arrêt agencée dans le boîtier (1) s'engage dans l'articulation médiane de la genouillère (37), permettant une ouverture manuelle des contacts.

11. Sectionneur selon les revendications 5 à 10, **caractérisé en ce que** le deuxième levier (33) est prolongé au-delà de l'extrémité externe agencée fermement sur le boîtier vers une languette de commutation (35), accessible à travers une ouverture du boîtier (72) en vue d'un actionnement manuel.

12. Sectionneur selon l'une des revendications 1 à 4, **caractérisé en ce que** le support de contact est constitué par une bascule de contact (128), la bascule de contact (128) pouvant pivoter entre une position de fermeture et une position d'ouverture et étant poussée dans la position d'ouverture par un ressort de rupture (127b), un ressort de flexion (141) servant d'élément tendeur étant fixé entre la bascule de contact et une contre-butée (137), la section médiane correspondante étant soumise à l'action de l'élément thermique (104) et présentant une flexion prédominante, opposée à la direction de l'action de l'élément thermique (104), cette flexion étant limitée par l'élément thermique (104) à une étendue inférieure au changement de la longueur de l'élément thermique, de sorte que dans l'état enclenché du sectionneur, le ressort de flexion pratiquement étiré (141) pousse la bascule de contact (128) dans sa position d'enclenchement, le ressort de flexion (141) étant lors de l'actionnement de l'élément thermique (104) déplacé au-delà de son point mort par suite de la contraction de l'élément thermique (104) et étant fléchi par le ressort de rupture (127b) dans une direction opposée à sa flexion prédominante, la bascule de contact (128) étant simultanément déplacée dans la position d'arrêt.

13. Sectionneur selon la revendication 12, **caractérisé en ce que** la contre-butée du ressort de flexion (141) est constitué par un coulisseau pouvant être déplacé dans le sens longitudinal (137), pouvant être déplacé par un organe d'actionnement manuel (139) entre une position d'arrêt, dans laquelle le ressort de flexion (141) peut occuper sa position étirée ou sa position de flexion prédominante, la bascule de contact (128) se trouvant dans la position d'ouverture, et une position d'enclenchement, dans laquelle le ressort de flexion étiré (141) pousse la bascule de contact (128) dans sa position de fermeture.

14. Sectionneur selon la revendication 13, **caractérisé en ce que** le coulisseau (137) est guidé par un guidage longitudinal (136, 144) de manière pratiquement parallèle au ressort de flexion étiré (141) et poussé par le ressort de rupture (127b) dans la position d'arrêt par l'intermédiaire du ressort de flexion (141).

15. Sectionneur selon les revendications 13 ou 14, **caractérisé en ce qu'**un commutateur rotatif (139) sert d'organe d'actionnement manuel, l'axe de rotation correspondant (138) étant perpendiculaire à une ligne de prolongement du ressort de flexion étiré (141) et s'engageant avec un pivot d'entraînement excentrique (142) dans un bord d'entraînement (143) du coulisseau (137), s'étendant transversalement à a ligne de prolongement, avec une zone de pivotement asymétrique par rapport à la ligne de prolongement.

16. Sectionneur selon l'une des revendications 12 à 15, **caractérisé en ce que** la pièce de contact mobile (126) est raccordé par une ligne flexible (125) au conducteur d'entrée (117).

17. Sectionneur selon l'une des revendications 12 à 16, **caractérisé en ce que** la pièce de contact mobile (126) est raccordée par un ressort de contact (127a) ayant la forme d'un ressort plat (127) à la bascule de contact (128).

18. Sectionneur selon l'une des revendications 12 à 17, **caractérisé en ce que** le ressort de rupture (127b) est constitué par un ressort plat (127) raccordé à la bascule de contact (128) et poussé contre une butée stationnaire (124).

19. Sectionneur selon la revendication 18, **caractérisé en ce que** le ressort de contact (127a) et le ressort de rupture (127b) constituent des sections d'un ressort plat d'une seule pièce (127).

20. Sectionneur selon l'une des revendications 12 à 19, **caractérisé en ce que** la bascule de contact (128) est agencée de façon rotative sur un tourillon stationnaire (148).

21. Sectionneur selon l'une des revendications 1 à 20, **caractérisé en ce que** la source de tension est constituée par la batterie d'un véhicule, l'élément thermique (4, 104) pouvant être actionné par un capteur de court-circuit (152) et/ou un capteur de l'accélération.

22. Sectionneur selon l'une des revendications 1 à 21, **caractérisé en ce que** le boîtier (1; 111, 112) est agencé sur une borne polaire de la batterie du véhicule, évidant la borne polaire même (21, 114).

23. Sectionneur selon l'une des revendications 1 à 22, **caractérisé en ce qu'**au moins un capteur (122) est agencé dans le boîtier (1, 111, 112).

24. Sectionneur selon la revendication 23, **caractérisé en ce que** le boîtier (111, 112) contient un capteur de courant (152), couplé au conducteur d'entrée (117) et mettant sous tension l'élément thermique (104) lors du dépassement d'un seuil de tension défini.

25. Sectionneur selon l'une des revendications 1 à 23, **caractérisé en ce que** le boîtier (1, 111, 112) contient un circuit d'évaluation électrique (150) destiné à l'actionnement de l'élément thermique (4, 104).

26. Sectionneur selon la revendication 1, **caractérisé en ce que** le mécanisme de verrouillage comporte une goupille mobile (208) et un levier pivotant (212), la goupille (208) poussant le support de contact (206) dans sa position fermée et le levier (212) verrouillant la goupille (208), l'élément thermique (215) étant raccordé, en vue de l'ouverture du mécanisme de verrouillage, avec le levier pivotant (212) de sorte que celui-ci dégager la goupille (208) lors de la contraction de l'élément thermique (215), le support de contact sollicité (206) se déplaçant dans la position d'ouverture.

27. Sectionneur selon les revendications 1 ou 26, **caractérisé en ce que** l'élément thermique (215) est dévié par l'intermédiaire de poulies de déviation (218).

28. Sectionneur selon les revendications 1 ou 26, **caractérisé en ce que** la remise en position initiale de l'élément thermique (215) est assurée par des moyens à actionnement manuel (219, 213, 212).
